# EUROPÄISCHE PATENTSCHRIFT

(11) **EP 0 211 390 B1**
(45) Veröffentlichungstag und Bekanntmachung des Hinweises auf die Patenterteilung: **24.05.1989**
(21) Anmeldenummer: 86110516.1
(22) Anmeldetag: 30.07.1986
(51) Int. Cl.: A63B 69/38, A63B 61/00

(54) **Prallwand für Tennis-Training**
Bouncing wall for tennis training
Paroi de rebond d'entraînement au tennis

(30) Priorität: 02.08.1985 DE 3527830
(43) Veröffentlichungstag der Anmeldung: 25.02.1987
(73) Patentinhaber: METZELER Gesellschaft mit beschränkter Haftung, D-80992 München (DE)
(72) Erfinder: Höglinger, Gerhard, D-8200 Rosenheim (DE)
(74) Vertreter: Michelis, Theodor, Dipl.-Ing.

(56) Entgegenhaltungen:
- DE-A- 2 148 401
- DE-A- 2 308 082
- DE-A- 3 106 135
- US-A- 3 989 246

## Beschreibung

Die Erfindung bezieht sich auf eine Prallwand für Tennis-Training unter Verwendung eines aufblasbaren Luftraumes.

Eine derartige Prallwand ist aus der DE-A-2 308 082 bekannt. Dabei ist an einer starren Wand eine Dämpfungspolsterung aus elastischem Schaumstoffmaterial angeordnet, die auf der Rückseite noch zusätzlich einen aufblasbaren Luftraum zur Erhöhung der Dämpfung aufweisen kann.

Mit einer derartigen Prallwand soll erreicht werden, daß auftreffende Bälle gedämpft werden, d.h. daß ihre Geschwindigkeit stark reduziert wird und daßdie Bälle, ganz gleich ob sie stark oder weich vom Spieler geschlagen sind, möglichst gleichmäßig schwach zurückspringen. Die starke Dämpfung wird dabei dadurch erreicht, daß die Prallwand lediglich aus einer Schaumstoffschicht besteht, die relativ weich ist, beim Aufschlag zusammengedrückt wird und damit die Aufschlagskraft erheblich dämpft und den Ball nur in gerader Richtung zurückspringen läßt.

Durch eine derartig stark dämpfende Prallwand ergeben sich für den Spieler Situationen, die erheblich von denen bei einem reellen Spiel auf dem Spielfeld abweichen, da hier die Bälle nämlich mit erheblich größerer Geschwindigkeit vom Gegenspieler zurückkommen.

Der vorliegenden Erfindung liegt daher die Aufgabe zugrunde, eine Prallwand zu schaffen, die eine erheblich größere Rückprallelastizität ohne wesentliche Dämpfung aufweist und damit den Verhältnissen bei einem echten Spiel auf dem Feld mit Gegner näherkommt.

Zur Lösung dieser Aufgabe ist erfindungsgemäß vorgesehen, daß der das Prallelement bildende Luftraum aus einer einteiligen, dämpfungsarmen, rechteckigen Platte aus einem mit Luft unter Überdruck von 0,5 bis 1,5 Bar gefüllten, gummibeschichteten Abstandsgewebe besteht, dessen beide außenliegende Gewebebahnen durch senkrecht dazu verlaufende Hohlfäden auf konstanten Abstand gehalten und am umlaufenden Rand luftdicht miteinander verbunden sind.

Ein derartiges gummibeschichtetes Abstandsgewebe ist zwar grundsätzlich aus der DE-B 2 148 401 nach seiner Herstellung und Verwendung für schwimmfähige Körper bekannt, ohne daß der wesentlichen Eigenschaft einer innenwohnenden Rückprallelastizität besondere Beachtung geschenkt wurde.

Mit der erfindungsgemäßen Prallwand werden auf diese auftreffende Bälle durch den dämpfungsarmen Luftfedereffekt dieser Konstruktion praktisch ohne wesentlichen Geschwindigkeitsverlust zurückfliegen, um dem Spieler Spielverhältnisse zu simulieren, als wenn er mit einem gegenüberstehenden Partner spielt.

Weitere zweckmäßige Ausgestaltungen sind in den Unteransprüchen genannt.

Anhand einer schematischen Zeichnung sind Aufbau und Wirkungsweise eines Ausführungsbeispiels nach der Erfindung näher erläutert. Dabei zeigen
Fig. 1 eine perspektivische Ansicht einer Gesamtanordnung einer Tennis-Übungswand und
Fig. 2 einen Querschnitt durch eine Prallwand mit einer möglichen Aufhängung und Befestigung.

Wie man aus Fig. 1 ersieht, ist vor einer starren Wand 1, wie sie üblicherweise als Übungswand verwendet wird und die meist aus Beton ist, oberhalb des Tennisnetzes 2 die erfindungsgemäße Platte 3 aus gummibeschichtetem Abstandsgewebe aufgehängt.

Wie dazu in Fig. 2 im einzelnen dargestellt ist, besteht nach dem Teilquerschnitt durch die Platte 3 das Abstandsgewebe aus den beiden Gewebebahnen 5 und 6, die über senkrecht dazu verlaufende sog. Polfäden 7 miteinander verbunden und auf konstanten Abstand gehalten sind. Die Gewebebahnen 5 und 6 sind auf ihrer Außenseite mit einer luftdichten Gummibeschichtung versehen und am umlaufenden Rand 8 abdichtend verklebt bzw. zusammenvulkanisiert. In einer Ecke der Platte 3 befindet sich ein Füllventil 9, über das die Platte 3 mittels einer Luftpumpe mit Luft gefüllt werden kann. Der dabei zweckmäßigerweise zu wählende Druck beträgt zweckmäßigerweise 0, bis 1, 5 bar, wobei durch unterschiedlichen Innendruck stufenlos die gewünschte Federcharakteristik der Platte 3 eingestellt werden kann.

Die Abstandsgewebe-Platte 3 ist jetzt zweckmäßigerweise zunächst auf eine starre Rückwand 10, beispielsweise eine Sperrholz- oder Spanplatte, vollflächig aufgeklebt. Diese Rückwand 10 ist dann über an ihrer oberen Kante befestigte Bügel 11 über die stationäre Wand 1 gehängt und kann somit jederzeit leicht wieder abgenommen werden. Zweckmäßigerweise ist darüberhinaus noch der freie Spalt zwischen der Oberkante der Platte 3 und der Oberkante der starren Wand 1 mit einer Abdeckung 12 versehen, um zu verhindern, daß Bälle in diesen Zwischenraum fallen.

Gegen die so montierte Platte 3, die in etwa eine Größe von 1,5 mal 5 m aufweist und die mit einem entsprechenden Luftdruck beaufschlagt ist, können dann in herkömmlicher Weise Übungsbälle 15 geschlagen werden. Die luftgefüllte Abstandsgewebe-Platte 3 weist dabei eine erheblich höhere Rückprallelastizität als eine herkömmliche Übungswand aus starrem Material auf und kommt in ihren Eigenschaften den Verhältnissen auf dem Spielfeld mit einem echten Gegner sehr nahe. Damit werden die gewünschten Trainingsmöglichkeiten erheblich verbessert. Da die Platte 3 darüberhinaus sehr wetterfest ist, kann sie auch bei Regen im Freien belassen werden und braucht praktisch nur nach Ende der Freiluftsaison abgenommen zu werden.

## Patentansprüche

1. Prallwand für Tennis-Training unter Verwendung eines aufblasbaren Luftraumes, dadurch gekennzeichnet, daß der das Prallelement bildende Luftraum aus einer einteiligen, dämpfungsarmen rechteckigen Platte (3) aus einem mit Luft unter Überdruck von 0,5 - 1,5 Bar gefüllten, gummibeschichteten Abstandsgewebe besteht, dessen beide außenliegenden Gewebebahnen (5, 6) durch senkrecht dazu verlaufende Polfäden (7) auf konstanten Abstand gehalten und am umlaufenden Rand (8) luftdicht miteinander verbunden sind.

2. Prallwand nach Anspruch 1, dadurch gekennzeichnet, daß die Abstandsgewebe-Platte (3) vollflächig auf eine starre Rückwand (1) geklebt ist.

3. Prallwand nach Anspruch 1 oder 2, dadurch gekennzeichnet, daß die Abstandsgewebe-Platte (3) vollflächig auf eine gesonderte, massive Platte (10) geklebt und diese an der stationären Übungswand (1) befestigt ist.

4. Prallwand nach Anspruch 3, dadurch gekennzeichnet, daß die die Abstandsgewebe-Platte (3) tragende massive Platte (10) mittels Tragbügel (11) über die stationäre Übungswand (1) gehängt ist.

5. Prallwand nach Anspruch 4, dadurch gekennzeichnet, daß der Zwischenraum zwischen oberer Kante Abstandsgewebe-Platte (3) und Oberkante stationärer Übungswand (1) mit einer Abdeckung (12) verkleidet ist.

## Claims

1. Rebound wall for tennis training using an inflatable air chamber, characterised in that the air chamber forming the rebound element consists of a one- piece, low-damping rectangular sheet (3) of a spaced fabric coated with rubber and filled with air at an over-pressure of 0. 5 - 1.5 bar, the two external fabric lengths (5, 6) of which are held at constant separation by pile threads (7) extending perpendicular thereto and are joined air-tight to one another at the peripheral edge (8).

2. Rebound wall according to claim 1, characterised in that the spaced fabric sheet (3) is stuck with its entire area to a rigid back wall (1).

3. Rebound wall according to claim 1 or 2, characterised in that the spaced fabric sheet (3) is stuck with its entire area to a separate, solid plate (10), and the latter is attached to the stationary training wall (1).

4. Rebound wall according to claim 3, characterised in that the solid plate (10) supporting the spaced fabric sheet (3) is hung over the stationary training wall (1) by means of a supporting stirrup (11

5. Rebound wall according to claim 4, characterised in that the gap between the upper edge of the spaced fabric sheet (3) and the upper edge of the stationary training wall (1) is faced with a covering (12).

## Revendications

1. Mur à rebond pour l'entraînement au tennis, avec utilisation d'une chambre à air gonflable, caractérisée en ce que la chambre à air, formant l'élément à rebond, est constituée d'une plaque (3) rectangulaire, d'une seule pièce et à faible rebondissement, en un tissu d'entretoisement revêtu de caoutchouc, empli d'air sous une surpression de 0,5 à 1,5 bar et dont les deux laizes de tissu (5, 6) se trouvant à l'extérieur sont maintenues à une distance constante par des fils de poil (7) s'étendant perpendiculairement aux laizes et sont reliées l'une à l'autre d'une manière étanche à l'air sur le bord (8) qui fait tout le tour.

2. Mur à rebond suivant la revendication 1, caractérisée en ce que la plaque (3) en tissu d'entretoisement est collée partoute sa surface sur un mur arrière (1) rigide.

3. Mur à rebond suivant la revendication 1 ou 2, caractérisée en ce que la plaque (3) en tissu d'entretoisement est collée par toute sa surface sur une plaque (10) distincte et pleine et celle-ci est fixée sur le mur fixe d'entraînement (1).

4. Mur à rebond suivant la revendication 3, caractérisée en ce que la plaque pleine (10) portant la plaque en tissu d'entretoisement (3) est suspendue au moyen d'étriers porteurs (11) au mur fixe d'entraînement (1).

5. Mur à rebond suivant la revendication 4, caractérisée en ce que l'intervalle entre le bord supérieur de la plaque en tissu d'entretoisement (3) et le bord supérieur du mur fixe d'entraînement (1) est revêtu d'un cache (12).
